# EUROPÄISCHE PATENTANMELDUNG

(11) **EP 1 580 386 A1**
(43) Veröffentlichungstag der Anmeldung: **28.09.2005**
(21) Anmeldenummer: 05005555.7
(22) Anmeldetag: 15.03.2005
(51) Int. Cl.: E06B 1/70

(54) **Anschlusselement für den Anschluss einer Fensterbank**

(30) Priorität: 27.03.2004 DE 102004015170
(71) Anmelder: HERMANN GUTMANN WERKE GMBH, 91781 Weissenburg (DE)
(72) Erfinder: Tober, Werner, 91799 Langenaltheim (DE)
(74) Vertreter: Stippl, Hubert

(57) **Zusammenfassung**

Die Erfindung betrifft ein Anschlusselement 1 für den seitlichen Anschluss einer Fensterbank an Putz oder Mauerwerk mit
- einem Aufnahmeprofil 2 zur Aufnahme eines Endbereichs einer Fensterbank,
- einem Anschlussprofil 3, welches im eingebauten Zustand am Putz oder Mauerwerk anliegt,
- mindestens einem Dämpfelement zur dämpfenden Fixierung der Fensterbank im Aufnahmeprofil 2, wobei
als Dämpfelement ein separates Bauteil vorgesehen ist, welches mit dem Aufnahmeprofil 2 zu einer handhabbaren Einheit vormontierbar ist.

## Beschreibung

Die vorliegende Erfindung betrifft ein Anschlusselement für den seitlichen Anschluss einer Fensterbank an Putz oder Mauerwerk gemäß dem Oberbegriff des Anspruchs 1.

Ein entsprechendes Anschlusselement ist bereits aus der G 93 00 556.3 bekannt. Bei dieser bekannten Ausgestaltung wird zwischen dem Aufnahmeprofil, welches den Endbereich der Fensterbank umgreift, und dem Anschlussprofil ein Puffer aus elastischem Material eingelegt. Da die aussenliegenden Enden des Anschlussprofils nach innen abgewinkelt sind, gestaltet sich das Einsetzen des Aufnahmeprofils einschließlich des Puffers als schwierig und zeitaufwendig.

Aus der DE 39 08 604 A1 ist ein Anschlusselement bekannt, bei dem das Anschlussprofil auf der Ober- sowie Unterseite und der dem Fensterrahmen zugekehrten Rückseite mit einem Ausgleichsstreifen aus einem elastischen verformbaren Werkstoff versehen ist, wodurch eine Abstützung im oberen sowie unteren Bereich des Anschlusselements erfolgt. Auch hier sind die innenliegenden Enden des Anschlussprofils nach innen abgewinkelt und bedingen eine aufwendige Montage bzw. Demontage.

Die Aufgabe der vorliegenden Erfindung besteht darin, ein verbessertes Anschlusselement zur Verfügung zu stellen, mit dem eine besonders einfache Montage des Aufnahmeprofils einschließlich Fensterbank am Bau erfolgen kann.

Diese Aufgabe wird bei dem gattungsgemäßen Anschlusselement dadurch gelöst, dass als Dämpfelement ein separates Bauteil vorgesehen ist, welches mit dem Aufnahmeprofil zu einer handhabbaren Einheit vormontierbar ist. Das Dämpfelement wird demzufolge an dem Aufnahmeprofil vormontiert und anschließend in diesem vormontierten Zustand am Anschlussprofil eingesetzt. Die Montage wird hierdurch wesentlich erleichtert.

Dadurch, dass sich das Dämpfungselement im montierten Zustand des Anschlusselements an der dem Aufnahmeprofil gegenüberliegenden Seite des Anschlussprofils, vorzugsweise im Mittelbereich desselben, abstützt, wird eine gute Dämpf- bzw. Federwirkung erreicht.

Zur Vormontage des Dämpfelements ist zweckmäßigerweise Letzteres in eine insbesondere zum Anschlussprofil hin orientierte Ausnehmung einrastbar, beispielsweise durch einfaches Zusammendrücken des Dämpfelements.

Dadurch, dass das Dämpfelement aus Metall besteht, kann die gesamte Einheit einem Pulverbeschichtungsverfahren zugeführt werden.

Alternativ kann das Dämpfelement auch aus einem elastischen Kunststoffmaterial oder Gummimaterial bestehen. Zweckmäßigerweise ist dieses hierbei als Schlauchstück vorgesehen, welches endlos gefertigt und anschließend auf Länge geschnitten werden kann.

Herstellungstechnisch besonders vorteilhaft ist es, wenn als Dämpfelement eine Feder beispielsweise eine gebogene Blattfeder eingesetzt wird. Derartige Blattfedern können in einfacher Weise hergestellt und auf Länge geschnitten werden, d. h. bedingen nur geringfügige Produktionskosten.

Zweckmäßigerweise umfasst eine derartige Feder zwei Schenkel, einen gemeinsamen Halsbereich sowie einen Kopf.

Der Kopf überragt den Halsbereich seitlich, wodurch die Feder durch Zusammendrücken in eine entsprechende Ausnehmung in einfacher Weise eingesetzt werden kann.

Vorzugsweise umfasst die Ausnehmung zur Aufnahme des Dämpfelements Hinterschneidungen. Hierdurch wird das Dämpfelement besonders sicher in der Ausnehmung, d. h. im vormontierten Zustand gehalten.

Zweckmäßigerweise kann eine Führungseinrichtung zusätzlich zur Führung des Aufnahmeprofils und Anschlussprofils über den Federweg oder entlang des Federwegs vorgesehen sein. Diese zusätzliche Führungseinrichtung verhindert ein Verkippen des Aufnahmeprofils zum Anschlussprofil.

Die Führungseinrichtung kann beispielsweise durch eine Nut vorgesehen sein, in die ein entsprechender Vorsprung am gegenüberliegenden Teil. d. h. am Aufnahmeprofil bzw. am Abschlussprofil oder umgekehrt umgreift. Eine entsprechende Konstruktion kann in einfacher Weise an den Profilen durch entsprechende Stege bzw. Vorsprünge realisiert werden.

Das Anschlusselement umfasst eine Mehrzahl von Dämpfelementen, die über die Länge des Anschlusselementes vorzugsweise zueinander beabstandet angeordnet sind.

Weiterhin kann das Anschlusselement auf der dem Putz bzw. Mauerwerk abgewandten Seite einen Vorsprung sowie zusätzlich eine federnde Klemmleiste aufweisen, zwischen denen der Endbereich einer Fensterbank aufgenommen wird.

Zum Abdichten des Aufnahmeprofils zum Fenster bzw. Mauerwerk hin ist an der Innenseite des Anschlusselements also an dem dem Fenster zugewandten Ende desselben ein Dichtstück vorgesehen, welches auf die Stirnseite des Anschlusselements aufgesetzt wird.

Zweckmäßigerweise umfasst das Dichtstück Dichtbereiche für den Verbindungsbereich von Aufnahmeprofil sowie Anschlussprofil und/oder für die Aufnahme des Endbereichs der Fensterbank. Der für den letzteren Bereich vorgesehene Dichtbereich ist entsprechend der Öffnung der Aufnahme für die Fensterbank geformt, so dass er in diese seitlich eingeschoben werden kann.

Die Dichtbereiche bestehen aus Gummi oder Kunstoff und sind an einer Trägerplatte befestigt, vorzugsweise an dieser beispielsweise im sog. Zweikomponenten Spritzgußverfahren an die Trägerplatte angeformt. Alternativ kann das Dichtstück als einteiliges Formteil ausgebildet sein und aus Gummi oder Kunstoff bestehen.

Nachstehend wird eine zweckmäßige Ausgestaltung der vorliegenden Erfindung anhand von Zeichnungsfiguren näher erläutert. Es zeigen
- Fig. 1: eine Explosionsdarstellung eines erfindungsgemäßen Anschlusselements einschließlich einer sogenannten Tropfnasenabdeckung sowie eines Dichtstücks,
- Fig. 2: eine Schnittdarstellung durch den Verbindungsbereich des Anschlussprofils und Aufnahmeprofils der Ausgestaltung nach Fig. 1,
- Fig. 3: eine Schnittdarstellung durch den Verbindungsbereich des Anschlussprofils und Aufnahmeprofils einer andersartigen Ausgestaltung der vorliegenden Erfindung sowie
- Fig. 4: eine perspektivische Darstellung des Dämpfelements nach der Ausgestaltung der Erfindung gemäß Fig. 3 in Form eines Schlauchstücks.

Bezugsziffer 1 in Figur 1 bezeichnet das Anschlusselement in seiner Gesamtheit. Dieses setzt sich zusammen aus einem Anschlussprofil 3, welches an der an der (in Figur 1 nicht dargestellten) Fensterlaibung auf Putz oder direkt auf dem Mauerwerk aufliegt. Das Anschlussprofil 3 besitzt eine oberseitige Abdeckung, die im nach unten verlaufenden Teil des Anschlussprofils endet und von einer dort anzusetzenden Tropfnasenabdeckung, vorzugsweise bündig im Oberflächenverlauf, abgelöst wird.

Unterhalb der Abdeckung sind zwei Stege 10, 11 vorgesehen, deren Funktion später erläutert wird. Oberhalb des Stegs 10 befindet sich eine Nut 14, die als Führungsnut dient. Oberhalb der Nut 14 befindet sich eine weitere Nut 16, die zur Montage der Tropfnasenabdeckung 17 dient.

Die Tropfnasenabdeckung 17 besitzt hierzu einen Vorsprung 21, der abgesetzt ist etwa um die Materialstärke des oberen Teils des Anschlussprofils 3, so dass die Tropfnasenabdeckung 17 einen bündig fortlaufende Oberfläche an dem Anschlusselement 1 bildet. Zur Gewährleistung eines Klemmeffekts ist die Obersowie Unterseite des Vorsprungs 21 profiliert.

Das Anschlusselement 1 umfasst des weiteren ein sogenanntes Aufnahmeprofil 2, welches dazu vorgesehen ist, einen (in Figur 1 nicht dargestellten) Endbereich der Fensterbank aufzunehmen. Hierzu weist das Aufnahmeprofil eine Einschuböffnung auf, die zur Fensterbank hin orientiert ist. Diese Aufnahmeöffnung ist in Figur 1 beispielsweise durch einen stegartigen Vorsprung 18 sowie einer darunter befindlichen, federnden Klemmleiste 19 realisiert. Hierdurch kann das Aufnahmeprofil 2 auf den Endbereich der Fensterbank aufgeschoben und festgeklemmt werden.

Auf der dem Aufnahmebereich gegenüberliegenden Seite des Aufnahmeprofils 2 liegen die Längsstege 12 und 13, die im zusammengebauten Zustand an den Längsstegen 10 und 11 des gegenüberliegenden Anschlussprofils 3 anliegen. Zwischen den Längsstegen 12, 13 befindet sich eine, ebenfalls durch zwei Stege gebildete Ausnehmung 5 zur Aufnahme eines Dämpfelements, welches beispielsweise in Form einer gebogenen Blattfeder 4, wie sie in Figur 1 dargestellt ist, ausgebildet sein kann. Figur 1 zeigt eine Anordnung von insgesamt zwei Blattfedern, die entlang des Aufnahmeprofils 2 angeordnet sind. Die Blattfeder besteht zweckmäßigerweise aus Metall insbesondere aus Federstahl.

Die Blattfeder ist einteilig ausgebildet und umfasst zwei Schenkel 6, 7, einen gemeinsamen Halsbereich 8 sowie einen gemeinsamen Kopf 9, welcher im Vergleich zum Halsbereich nach außen etwas übersteht. Durch diese Form kann der Halsbereich 8 sowie Kopf 9 der Feder durch Zusammendrücken der beiden Schenkel 6, 7 etwas verjüngt und auf diese Weise in die Nut 5 eingesetzt werden. Hierdurch erfolgt eine Vormontage der Blattfeder 4 an verschiedenen Längspositionen am Aufnahmeprofil 2. Zur Verbesserung des Halteeffekts ist der jeweilige Steg im Bereich der Ausnehmung 5 mit einer geringfügigen Hinterschneidung versehen.

An der Oberseite des Stegs 12 befindet sich ein weiterer Steg mit einem zweckmäßigerweise querschnittserweiterten Vorsprung 15, der dazu vorgesehen ist, in die Nut 14 am Anschlussprofil 3 einzugreifen.

Der Vorsprung 15 sorgt im zusammengebauten Zustand für eine zusätzliche Führung des Aufnahmeprofils 2 am Anschlussprofil 3. Es ist allerdings möglich, auch auf diese Führung notfalls zu verzichten.

Das Dichtstück 20 besitzt einen Dichtungsbereich 22 aus Gummi oder Kunstoff, welcher auf einer Trägerplatte 23 aufgebracht ist und der Abdichtung des Bereichs dient, indem das Aufnahmeprofil 2 und Anschlussprofil 3 ineinander greifen. Weiterhin ist auf der Trägerplatte 23 ein zweiter Dichtungsbereich 21 vorgesehen, der in Form eines Vorsprungs ausgebildet ist. Dieser Vorsprung ist in etwa der Form des Aufnahmebereichs der Fensterbank angepasst und kann daher seitlich in denselben eingeschoben werden.

Fig. 2 zeigt das Anschlusselement in zusammengebauten Zustand (ohne Fensterbank). Die Blattfeder 4 sitzt mit ihrem Kopf 9 in der Ausnehmung 5 am Aufnahmeprofil und kann in dieser Form vormontiert zusammen mit dem Aufnahmeprofil 2 gut gehandhabt werden. Im eingesetzten Zustand stützen sich die beiden Schenkel 6, 7 an der vertikal verlaufenden Wand des Anschlussprofils 3 etwa mittig in dem durch die beiden Längsstege 10 und 11 gebildeten Bereich ab. Gleichzeitig wird das Aufnahmeprofil 2 über die Stege 12 bzw. 13, die mit den Stegen 10 bzw. 11 am gegenüberliegenden Anschlussprofils 3 anliegen, in der Waagrechten geführt. Hinterschneidungen an diesen Längsstegen sorgen für einen Rückhalteeffekt.

Zusätzlich wird das Aufnahmeprofil 2 durch den Vorsprung 15, der in die Nut 14 eingreift, geführt, so dass ein Verkippen der beiden Bauteile zueinander wirksam vermieden wird.

Bei temperaturbedingten Veränderungen der Länge der Fensterbank wird dies durch die horizontale Verschiebbarkeit (angedeutet durch "Federweg" in Fig. 2) des Aufnahmeprofils 2 zum Anschlussprofil 2 ausgeglichen. Sofern die Länge der Fensterbank temperaturbedingt abnimmt, bedingt die jeweilige Blattfeder 4, dass das Aufnahmeprofil 2 zusammen mit der Fensterbank in die jeweilige Ausgansposition zurückgeht.

Fig. 3 zeigt eine weitere Ausgestaltung des erfindungsgemäßen Anschlusselements 1, bei dem im Gegensatz zur Ausgestaltung nach den Fig. 1 und 2 die oberhalb des Dämpfelements vorgesehene, zusätzliche Führung ersatzlos weggelassen ist. Die Führung wird bei dieser Ausgestaltung allein durch die aneinanderliegenden Stege sehen, 10, 12 sowie 11, 13 gewährleisten.

Darüber hinaus ist bei dieser Ausgestaltung als Dämpfelement ein Kunststoff- oder Gummielement in Form eines Schlauchs vorgesehen. Der Schlauch ist, vgl. Fig. 4, als Schlauchstück 24 ausgebildet, welches entsprechend der Ausgestaltung nach Fig. 1 jeweils zu den benachbarten Schlauchstücken 24 beabstandet in das Aufnahmeprofil 2 eingesetzt ist. Zur Vormontage des jeweiligen Schlauchstücks 24 mit dem Aufnahmeprofil 2 umfaßt dieses einen seitlich vorstehenden, spitz zulaufenden Steg 25 mit seitlichen Hinterschneidungen. Ein entsprechendes Schlauchstück 24 ist als Strangformteil einfach herstellbar und muss lediglich auf Länge geschnitten werden. Es können eine Mehrzahl entsprechender Schlauchstücke 24 entlang des Anschlusselements 1 angeordnet sein.

Das Aufnahmeprofil 2 wird zweckmäßigerweise als Strangpressprofil produziert. Auch die Federn 4 können als solche von einem kontinuierlich oder diskontinuierlich hergestellten Teil abgelängt werden.

Es wird darauf hingewiesen, dass sämtlichen möglichen Kombinationen von Merkmalen des erfindungsgemäßen Anschlusselements untereinander vom Erfindungsgedanken ebenso umfasst sind.

Die vorliegende Erfindung schafft ein neuartiges Anschlusselement, welches einfach herzustellen ist, eine besonders einfache Handhabung beim Zusammenbau gewährleistet und im zusammengebauten Zustand im Einsatz bei temperaturbedingter Veränderung des Federwegs problemlos funktioniert. Die vorliegende Erfindung stellt daher einen ganz wesentlichen Beitrag in dem einschlägigen Stand der Technik dar.

### BEZUGSZEICHENLISTE

- 1: Anschlusselement
- 2: Aufnahmeprofil
- 3: Anschlussprofil
- 4: Feder
- 5: Ausnehmung
- 6: Schenkel
- 7: Schenkel
- 8: Halsbereich
- 9: Kopf
- 10: Längssteg
- 11: Längssteg
- 12: Längssteg
- 13: Längssteg
- 14: Nut
- 15: Vorsprung
- 16: Nut
- 17: Tropfnasenabdeckung
- 18: Vorsprung
- 19: Klemmleiste
- 20: Dichtstück
- 21: Dichtungsbereich (Vorsprung)
- 22: Dichtungsbereich
- 23: Trägerplatte
- 24: Schlauchstück
- 25: Steg

## Patentansprüche

1. Anschlusselement (1) für den seitlichen Anschluss einer Fensterbank an Putz oder Mauerwerk mit
- einem Aufnahmeprofil (2) zur Aufnahme eines Endbereichs einer Fensterbank,
- einem Anschlussprofil (3), welches im eingebauten Zustand am Putz oder Mauerwerk anliegt,
- mindestens einem Dämpfelement zur dämpfenden Fixierung der Fensterbank im Aufnahmeprofil (2)
**dadurch gekennzeichnet, dass**
als Dämpfelement ein separates Bauteil vorgesehen ist, welches mit dem Aufnahmeprofil (2) zu einer handhabbaren Einheit vormontierbar ist.

2. Anschlusselement nach Anspruch 1,
**dadurch gekennzeichnet, dass**
sich das Dämpfelement im montierten Zustand des Anschlusselements (1) an der dem Aufnahmeprofil (2) gegenüberliegenden Seite des Anschlussprofils (3) abstützt.

3. Anschlusselement nach Anspruch 1 oder 2,
**dadurch gekennzeichnet, dass**
das Dämpfelement in eine insbesondere zum Anschlussprofil (3) hin orientierte Ausnehmung (5) einsetzbar ist.

4. Anschlusselement nach den Ansprüchen 1 - 3,
**dadurch gekennzeichnet, dass**
das Dämpfelement ein Gummi- oder Kunststoffformteil ist.

5. Anschlusselement nach den Ansprüchen 1 - 4,
**dadurch gekennzeichnet, dass**
das Dämpfelement eine Feder (4), vorzugsweise gebogene Metallblattfeder, ist.

6. Anschlusselement nach Anspruch 5,
**dadurch gekennzeichnet, dass**
das Dämpfelement einen Anlagebereich, einen gemeinsamen Halsbereich (8) sowie einen Kopf (9) aufweist.

7. Anschlusselement nach Anspruch 6,
**dadurch gekennzeichnet, dass**
der Kopf (9) den Halsbereich (8) seitlich überragt.

8. Anschlusselement nach den Ansprüchen 1-4 und 6-9,
**dadurch gekennzeichnet, dass**
das Dämpfelement ein Schlauchstück (24) ist.

9. Anschlusselement nach den Ansprüchen 1 - 8,
**dadurch gekennzeichnet, dass**
die Ausnehmung (5) Hinterschneidungen aufweist.

10. Anschlusselement nach den Ansprüchen 1 - 9,
**dadurch gekennzeichnet, dass**
im Bereich des Federwegs bzw. Dämpfwegs das Aufnahmeprofil (2) und Anschlussprofil (3) ineinander greifen.

11. Anschlusselement nach Anspruch 10,
**dadurch gekennzeichnet, dass**
mindestens zwei Längsstege (10, 11 bzw. 12, 13) am Aufnahmeprofil (2) bzw. Anschlussprofil (3) vorgesehen sind und das Aufnahmeprofil (2) sowie Anschlussprofil (3) jeweils entlang der zugehörigen Längsstege (10, 12 bzw. 11,13) verschiebbar sind.

12. Anschlusselement nach Anspruch 11,
**dadurch gekennzeichnet, dass**
die Längsstege (10, 11 bzw. 12, 13) Hinterschneidungen aufweisen.

13. Anschlusselement nach den Ansprüchen 1 - 12,
**dadurch gekennzeichnet, dass**
eine zusätzliche Führungseinrichtung zur Führung von Aufnahmeprofilen (2) und Anschlussprofilen (3) entlang des Federwegs bzw. Dämpfwegs vorgesehen ist.

14. Anschlusselement nach Anspruch 13,
**dadurch gekennzeichnet, dass**
die Führungseinrichtung durch eine Nut (14) und einen Vorsprung (15) realisiert ist, die jeweils gegenüberliegend am Aufnahmeprofil (2) oder Anschlussprofil (3) angeordnet sind.

15. Anschlusselement nach den Ansprüchen 1 -14,
**dadurch gekennzeichnet, dass**
mehrere Dämpfelemente über die Länge des Anschlusselementes (1) vorzugsweise zueinander beabstandet vorgesehen sind.

16. Anschlusselement nach den Ansprüchen 1 - 15,
**dadurch gekennzeichnet, dass**
im oberen Bereich des Anschlussprofils (3) eine Nut (16) vorgesehen ist, die zum Aufstecken einer Tropfnasenabdeckung (17) dient.

17. Anschlusselement nach den Ansprüchen 1 - 16,
**dadurch gekennzeichnet, dass**
ein Vorsprung (18) und eine federnde Klemmleiste (19) zur Aufnahme des Endbereichs der Fensterbank vorgesehen sind.

18. Anschlusselement nach den Ansprüchen 1 - 17,
**dadurch gekennzeichnet, dass**
an der Innenseite des Anschlusselements ein Dichtstück (20) auf die Stirnseite des Anschlusselements (1) aufgesetzt wird.

19. Anschlusselement nach Anspruch 18,
**dadurch gekennzeichnet, dass**
das Dichtstück (20) Dichtbereiche für den Federbereich des Anschlusselements (1) und/oder für die Aufnahme für des Endbereichs der Fensterbank aufweist.

20. Anschlusselement nach Anspruch 18 oder 19,
**dadurch gekennzeichnet, dass**
die Dichtbereiche aus Gummi- oder Kunstoff bestehen und an einer Trägerplatte (23) befestigt insbesondere angeformt sind.

21. Anschlusselement nach den Ansprüchen 1 - 20,
**dadurch gekennzeichnet, dass**
das Aufnahmeprofil (2) und/oder Anschlussprofil (3) Strangpressprofile sind.
